# EUROPÄISCHE PATENTSCHRIFT

(11) **EP 0 351 448 B1**
(45) Veröffentlichungstag und Bekanntmachung des Hinweises auf die Patenterteilung: **29.01.1992**
(21) Anmeldenummer: 88115658.2
(22) Anmeldetag: 23.09.1988
(51) Int. Cl.: E06C 7/18, E06C 9/06

(54) **Umsteigevorrichtung zum gesicherten Verlassen eines Steigweges beim Übergang auf eine Bühne, das Dach eines Bauwerkes, ein Podest oder dergleichen**
Device for safely leaving a climbing way when turning to a platform, a building-roof, a podium or the like
Dispositif pour quitter en sécurité un chemin ascendant au passage sur une plate-forme, le toit d'un bâtiment, un podium ou similaire

(30) Priorität: 22.07.1988 DE 8809386 U
(43) Veröffentlichungstag der Anmeldung: 24.01.1990
(73) Patentinhaber: SÖLL GMBH, 95028 Hof (DE)
(72) Erfinder: Fränkel, Manfred, D-8670 Hof (DE)
(74) Vertreter: Abitz, Walter, Dr.-Ing.

(56) Entgegenhaltungen:
- DE-A- 1 961 757
- DE-A- 2 123 629
- DE-A- 2 949 478
- NL-A- 8 301 181
- US-A- 4 729 453

## Beschreibung

Die Erfindung betrifft eine Umsteigevorrichtung zum gesicherten Verlassen eines Steigweges, z.B. einer mit einem Steigschutz versehenen Leiter, beim Übergang auf eine Bühne, ein Dach, ein Podest oder dergleichen. Der Steigschutz besteht aus einer Führungsschiene längs des Steigweges zur Führung einer Fangvorrichtung, an dem eine den Steigweg benutzende Person mittels eines Sicherungsgurtes gesichert werden kann. Die Führungsschiene weist Anschläge auf, auf die die Fangvorrichtung bei einem möglichen Absturz aufsetzt.

Eine Umsteigevorrichtung der gattungsgemäßen Art ist aus der DE-PS 1 961 757 und der DE-PS 2 123 629 bekannt. Die Umsteigevorrichtung wird dabei in der Weise realisiert, daß der Steigschutz nach oben etwa 1,5 bis 2 m über die Dachkante bzw. die Ebene der Bühne oder des Podestes fortgeführt wird. Beim Verlassen des Steigweges muß die Person den Sicherungsgurt vor dem Verlassen des Steigweges von der Fangvorrichtung trennen. Es müssen daher zusätzliche Vorkehrungen getroffen werden, um einen Absturz beim Verlassen des Steigweges zu verhindern.

Der Erfindung liegt die Aufgabe zugrunde, eine Umsteigevorrichtung zu schaffen, die die Person auch noch unmittelbar nach dem Verlassen des Steigweges schützt.

Erfindungsgemäß wird diese Aufgabe durch eine Verlängerung der Führungsschiene gelöst, die drehbar mit der Führungsschiene verbunden ist, wobei die Drehachse im Abstand hinter der Führungsschiene verläuft und die Verlängerung in einer ersten Stellung mit der Führungsschiene fluchtet und in einer zweiten Stellung um die Drehachse gegenüber der Führungsschiene versetzt ist.

Da die Verlängerung in ihrer ersten Stellung mit der Führungsschiene fluchtet, kann die Fangvorrichtung aus der Führungsschiene in die Verlängerung fahren, so daß die Person von der Leiter auf das Podest, die Bühne oder das Dach treten kann. Die Verlängerung kann dabei der Bewegung der Person durch Drehung gegenüber der Führungsschiene etwas folgen und ist immer der Person zugewandt. Die Person kann dann, sicher auf dem Podest, der Bühne oder dem Dach stehend, sich von der Fangvorrichtung lösen. Die Person kommt also von dem lotrechten Steigweg auf die waagrechte Ebene einer Bühne, eines Podestes oder eines Daches, ohne sich von der Fangvorrichtung lösen zu müssen. Ebenso ist die Sicherheit der Person beim Verlassen der Bühne, des Podestes oder des Daches gewährleistet, da sie sich an der Fangvorrichtung sichern kann, bevor sie den Abstieg beginnt. Der Steigweg besteht im allgemeinen aus einer an einem Bauwerk, einem Masten oder dergleichen befestigten Leiter. Besonders geeignet ist die erfindungsgemäße Umsteigevorrichtung für eine Einholmleiter, wie sie z.B. aus der DE-PS 2,123,629 bekannt ist, da hierbei die Führungsschiene zugleich der Holm der Leiter ist.

Vorzugsweise weist die erfindungsgemäße Umsteigevorrichtung einen Sicherungshebel auf, der die Verlängerung der Führungsschiene in der ersten Stellung und in der zweiten Stellung selbstätig arretiert. Die Verlängerung kann also erst nach Lösen des Sicherungshebels gegenüber der Führungsschiene verdreht werden. Als Auflagefläche sind zweckmäßig am oberen Ende der Führungsschiene und am unteren Ende der Verlängerung jeweils ein Teller aufgeschweißt. Der Sicherungshebel erstreckt sich dabei zur Arretierung durch entsprechende Löcher in beiden Tellern und wird durch eine Feder in die arretierte Stellung gedrückt. Zur Entarretierung wird der Sicherungshebel gegen die Kraft der Federn aus den beiden Löchern der Teller gezogen.

Vorzugsweise ist der am unteren Ende der Verlängerung aufgeschweißte Teller auf einem Teil seines Umfanges in radialer Richtung vergrößert, so daß er in der zweiten Stellung der Verlängerung und während der Drehung das obere Ende der Führungsschiene abdeckt, so daß ein unbeabsichtigtes Herausfallen der Fangvorrichtung aus der Führungsschiene vermieden wird und der Teller das obere Ende der Führungsschiene nur in der ersten Stellung freigibt, wobei die Fangvorrichtung dann aus der Führungsschiene direkt in die Verlängerung fährt oder gleitet.

Ein Ausführungsbeispiel der Erfindung wird nachfolgend anhand der Zeichnung näher erläutert. Es zeigen:
- Fig. 1: die Umsteigevorrichtung in einer Ansicht von der Seite,
- Fig. 2: die Umsteigevorrichtung von oben und im Schnitt und
- Fig. 3: und 4 ein Ausführungsbeispiel der Umsteigevorrichtung mit Klappodest.

Bei dem in der Zeichnung dargestellten Ausführungsbeispiel besteht der Steigweg aus einer Einholmleiter gemäß der DE-PS 2 123 629, wobei eine Fangvorrichtung gemäß der DE-PS 1 961 757 einsetzbar ist. Die Umsteigevorrichtung ist am oberen Ende einer Leiter 1 angeordnet, die eine Führungsschiene 2 aufweist, in der längs der Leiter 1 eine Fangvorrichtung geführt werden kann, an der eine die Leiter besteigende Person mittels eines Sicherungsgurtes gesichert wird. Die Führungsschiene 2 hat ein nach vorne offenes C-Profil. Die Fangvorrichtung setzt bei einem eventuellen Absturz auf Anschlägen 3 auf, wobei die Anschläge 3 zum Teil durch das Vierkantprofil der Tritte 10 und zum Teil durch kurze, die Führungsschiene 2 durchdringende Vierkantstücke gebildet werden. Die Leiter 1 ist in üblicher Weise durch Befestigungsbügel an einem Bauwerk, einem Strommasten oder dergleichen befestigt. Bei der Darstellung von Figur 1 befindet sich die die Leiter besteigende Person auf der rechten Seite.

Am oberen Ende der Führungsschiene 2 ist mittels einer U-förmigen Halterung 11 auf der Rückseite der Führungsschiene 2 und im Abstand zu ihr ein Rohrstück 12 befestigt. Das Rohrstück 12 ist an der U-förmigen Halterung 11 angeschweißt, und diese ist mittels zwei Schrauben 13 an der Rückwand der Führungsschiene 2 befestigt. Auf das Rohrstück 12 ist oben ein Teller 6 aufgeschweißt, der auf der Oberseite bündig mit der Führungsschiene 2 abschließt und in der Mitte eine dem Inneren des Rohres entsprechende und damit fluchtende Aussparung aufweist.

Eine Verlängerung 4, die dasselbe Profil wie die Führungsschiene 2 aufweist und entsprechende Anschläge 3 enthält, ist am unteren Ende mittels einer ähnlichen U-förmigen Halterung 15 ebenfalls mit einem Rohrstück 16 versehen, das nach unten übersteht. Am unteren Ende der Verlängerung 4 ist ferner ein Teller 7 aufgeschweißt, der das Rohrstück 16 umgibt. Das Rohrstück 16 der Verlängerung 4 ist in dem stärkeren Rohrstück 12 der Führungsschiene 2 drehbar gelagert, wodurch die Führungsschiene 2 drehbar mit der Verlängerung 4 verbunden ist. Die dabei in Längsrichtung wirksamen Kräfte werden durch die Teller 6 und 7 aufgenommen, die als Auflagefläche wirken. Die U-förmige Halterung 15 ist dabei wiederum durch Schrauben 17 an der Verlängerung 4 befestigt, und das Rohrstück 16 ist an der U-förmigen Halterung 15 angeschweißt.

Seitlich neben dem Rohrstück 16 der Verlängerung 4 ist in Führungen 18 parallel zur Drehachse 8 ein Sicherungsbügel 5 geführt, der sich durch Löcher 19, 20, 21 in den Tellern 6, 7 erstreckt und dadurch die Führungsschiene 2 und die Verlängerung 4 gegen eine Drehung arretiert. Die Löcher 19, 20, 21 sind so gesetzt, daß die Führungsschiene 2 und die Verlängerung 4 in einer ersten Stellung arretierbar sind, in der die Führungsschiene 2 und die Verlängerung 4 miteinander fluchten, so daß die Fangvorrichtung selbstätig von der Führungsschiene 2 in die Verlängerung 4 fährt, wenn die die Leiter besteigende Person das obere Ende der Leiter 1 erreicht. In dem unteren Teller 6 befindet sich ein zweites Loch 21, wodurch die Verlängerung 4 in einer zweiten Stellung arretierbar ist, die bei dem in der Zeichnung dargestellten Ausführungsbeispiel um 180° gegenüber der ersten Stellung verdreht ist, jedoch auch einen anderen Winkel gegenüber der ersten Stellung aufweisen kann. In der Zeichnung ist die Umsteigevorrichtung in dieser zweiten Stellung gezeigt. Zum Entarretieren wird der Sicherungshebel 5 gegen die Kraft einer Feder 25 angehoben, so daß er aus den Löchern 20, 21 des unteren Tellers 6 heraustritt und eine Drehung ermöglicht.

Am oberen Ende der Verlängerung befindet sich eine Steigesperre 22 üblicher Bauart, die von der Fangvorrichtung nur nach Betätigung eines Hebels nach oben überfahren werden kann und gleichzeitig sicherstellt, daß die Fangvorrichtung in der korrekten Ausrichtung eingesetzt wird. An der Verlängerung 4 sind keine Tritte erforderlich, da die Person von dem oberen Ende der Leiter 1 auf das Podest, die Bühne oder das Dach übertritt. Die Verlängerung 4 weist jedoch einen Haltegriff 23 auf, der aus Gründen der einfachen Herstellung in dem hier gezeigten Ausführungsbeispiel wie ein Tritt ausgeführt ist.

Das untere Ende des stärkeren Rohrstücks 11 ist seitlich etwas ausgeschnitten, so daß das Rohrstück 16 der Verlängerung 4 hier etwas freiliegt und mittels eines Sicherungsstiftes oder einer Sicherungsschraube 24, die sich innerhalb der Aussparung bewegt, die Drehung der Verlängerung 4 gegenüber der Führungsschiene 2 begrenzt. Gleichzeitig verhindert die Sicherungsschraube 24, daß die Verlängerung 4 nach oben herausgezogen werden kann.

Der obere Teller 7 ist auf einem Teil seines Umfanges mit einer radial verlängerten Randfläche 9 versehen, die in der zweiten Stellung und in allen Zwischenstellungen das obere Ende der Führungsschiene 2 abdeckt, so daß die Fangvorrichtung nicht am oberen Ende der Führungsschiene 2 herausfallen kann. Die erweiterte Randfläche 9 erstreckt sich etwa um 180° und ist so ausgeschnitten, daß das obere Ende der Führungsschiene 2 nur in der ersten Stellung der Verlängerung 4 freigegeben wird, damit die Fangvorrichtung von der Führungsschiene 2 in die Verlängerung 4 fahren kann.

Die Abmessungen der U-förmigen Halterungen 11 und 15 ist unter Berücksichtigung der Radien der Rohrstücke 12 und 16 so gewählt, daß die Führungsschiene 2 und die Verlängerung 4 in der ersten Stellung genau fluchten, d.h., der Abstand der Führungsschiene 2 und der Verlängerung 4 von der Drehachse 8 gleich ist. Dieser Abstand wird den örtlichen Erfordernissen entsprechend gewählt und beträgt im allgemeinen einige Zentimeter.

Kommt eine die Leiter 1 besteigende Person am oberen Ende der Leiter 1 an, so dreht die Person die Verlängerung 4 in die erste Stellung, so daß die Verlängerung 4 mit der Führungsschiene 2 fluchtet, falls sich die Verlängerung 4 nicht ohnehin in dieser Stellung befindet. Die Person drückt den Sicherungshebel 5 nach oben und steigt bei dem gezeigten Ausführungsbeispiel rechts an der Verlängerung 4 vorbei auf das Dach, Podest, die Bühne oder dergleichen. Da die Verlängerung 4 durch das Anheben des Sicherungshebels 5 entarretiert ist, folgt sie durch den vom Sicherungsgurt ausgeübten Zug der Bewegung der Person und gelangt in die zweite Stellung. Gegebenenfalls muß die Person die Verlängerung 4 von Hand das letzte Stück drehen, so daß der Sicherungshebel 5 in der zweiten Stellung einrasten kann. Die Person kann sich dann in sicherem Abstand von der Dachkante bzw. dem Rand des Podestes oder der Bühne von der Fangvorrichtung lösen. Es besteht auch die Möglichkeit, die Fangvorrichtung nach Betätigung der Steigsperre 22 oben aus der Verlängerung 4 herauszunehmen. Beim Rückweg hängt die Person dann den Sicherungsgurt an der Fangvorrichtung ein bzw. setzt die Fangvorrichtung oben in die Verlängerung 4 ein, hebt den Sicherungshebel 5 an, nimmt den Haltegriff 23 in die Hand und geht links an der Verlängerung 4 vorbei und besteigt den obersten Tritt der Leiter 1. Die Person ist dabei in jedem Augenblick durch die Fangvorrichtung in der Verlängerung 4 bzw. in der Führungsschiene 2 gesichert.

Bei dem Ausführungsbeispiel der Figuren 3 und 4 wird das Verlassen des oberen Endes der Leiter 1 bzw. dessen Betreten durch ein Klappodest 26 erleichtert, das auf der Höhe des obersten Trittes 10 der Leiter 1 an der Führungsschiene 2 angeordnet ist. Das Klappodest 26 hat etwa die halbe Breite des Trittes 10 und befindet sich auf der linken Seite des Trittes 10, da die Verlängerung 4 im Gegenuhrzeigersinn aus der ersten Stellung in die zweite Stellung gedreht wird. Wird die Verlängerung 4 im Uhrzeigersinn aus der ersten Stellung in die zweite Stellung gedreht, so befindet sich das Klappodest 26 zweckmäßig auf der rechten Seite des Trittes 10. Das Klappodest 26 ist um ein Scharnier 27 nach oben klappbar, das an der Führungsschiene 2 mittels einer Befestigungsplatte 28 befestigt ist. In seiner Gebrauchsstellung liegt das Klappodest 26 waagrecht auf dem obersten Tritt 10 auf. Das Klappodest 26 läßt sich nach oben klappen, so daß es vertikal hinter der Leiter 1 angeordnet ist.

Normalerweise befindet sich das Klappodest 26 in der vertikalen Stellung. Wenn eine Person die Leiter 1 besteigt und mit den Füßen auf dem vorletzten, in der Zeichnung nicht dargestellten Tritt steht, klappt sie das Klappodest 26 nach unten in die waagrechte Stellung und hat dadurch eine bessere Standfläche, von der aus sie rechts an der Verlängerung 4 vorbei leicht und sicher das Dach erreichen kann, wobei sie sich am Haltegriff 23 festhält. Beim Rückweg hilft das noch in der waagrechten Stellung befindliche Klappodest 26 dann beim Verlassen des Daches und beim Übergang auf die Leiter 1.

Bei dem Ausführungsbeispiel der Figuren 3 und 4 ist die Steigesperre 22 am unteren Ende der Verlängerung 4 angebracht, während am oberen Ende eine nichtlösbare Sperre 29 angeordnet ist. Bei diesem Ausführungsbeispiel wird beim Betreten des oberen Endes der Leiter 1 daher die Fangvorrichtung von unten in die Verlängerung 4 eingesetzt. Die Anordnung der Steigesperre 22 am oberen oder unteren Ende der Verlängerung 4 hängt von den örtlichen Voraussetzungen ab.

## Patentansprüche

1. Umsteigevorrichtung zum gesicherten Verlassen eines Steigweges (Leiter 1) beim Übergang auf eine Bühne, das Dach eines Bauwerkes, ein Podest oder dergleichen mit einer Führungsschiene (2) längs des Steigweges (Leiter 1) zur Führung einer Fangvorrichtung, an der eine die Leiter besteigende Person mittels eines Sicherheitsgurtes gesichert werden kann, wobei die Führungsschiene (2) Anschläge (3) aufweist, auf die die Fangvorrichtung bei einem Absturz aufsetzt, **gekennzeichnet** durch eine Verlängerung (4) der Führungsschiene, die drehbar mit der Führungsschiene (2) verbunden ist, wobei die Drehachse im Abstand hinter der Führungsschiene (2) verläuft und die Verlängerung (4) in einer ersten Stellung mit der Führungsschiene (2) fluchtet, so daß die Fangvorrichtung aus der Führungsschiene (2) in die Verlängerung (4) fahren kann, und die Verlängerung (4) in einer zweiten Stellung um die Drehachse (8) gegenüber der Führungsschiene (2) versetzt ist.

2. Umsteigevorrichtung nach Anspruch 1, **gekennzeichnet** durch einen Sicherungshebel (5), der in der ersten und zweiten Stellung selbsttätig die Verlängerung (4) gegen eine Verdrehung arretiert.

3. Umsteigevorrichtung nach Anspruch 1 oder 2, **gekennzeichnet** durch einen Teller (7) am unteren Ende der Verlängerung (4) und konzentrisch zur Drehachse (8), dessen Fläche auf einem Teil seines Umfangs radial vergrößert ist, so daß er in der ersten Stellung das obere Ende der Führungsschiene (2) abdeckt.

4. Umsteigevorrichtung nach einem der Ansprüche 1 bis 3, **gekennzeichnet** durch ein Klappodest (26), das auf dem obersten Tritt (10) der Führungsschiene (2) angeordnet ist und dessen Breite etwa der halben Breite der Tritte (10) entspricht, wobei das Klappodest (26) auf der linken Hälfte des Trittes (10) angeordnet ist, wenn die Verlängerung (4) im Gegenuhrzeigersinn von ihrer ersten Stellung in ihre zweite Stellung drehbar ist, bzw. auf der rechten Hälfe des Trittes (10) angeordnet ist, wenn die Verlängerung (4) im Uhrzeigersinn aus ihrer ersten Stellung in ihre zweite Stellung drehbar ist.

## Claims

1. Transfer device for safe departure from an ascent route (ladder 1) when crossing onto a gallery, the roof of a structure, a platform or the like, with a guide rail (2) along the ascent route (ladder 1) for guidance of a catch device to which a person climbing the ladder can be secured by means of a safety belt, the guide rail (2) having stops (3) onto which the catch device comes to rest in the event of a fall, characterized by an extension (4) of the guide rail which is rotatably connected to the guide rail (2), the axis of rotation running at a distance behind the guide rail (2) and the extension (4) being in alignment with the guide rail (2) in a first position, with the result that the catch device can travel out of the guide rail (2) into the extension (4), and the extension (4) is offset about the axis of rotation (8) relative to the guide rail (2) in a second position.

2. Transfer device according to Claim 1, characterized by a safety lever (5) which automatically locks the extension (4) against rotation in the first and second positions.

3. Transfer device according to Claim 1 or 2, characterized by a plate (7) at the lower end of the extension (4) and concentric to the axis of rotation (8), whose surface is radially increased at part of its periphery, with the result that it covers the upper end of the guide rail (2) in the first position.

4. Transfer device according to one of Claims 1 to 3, characterized by a folding platform (26) which is arranged on the topmost step (10) of the guide rail (2) and whose width corresponds roughly to half the width of the step (10), the folding platform (26) being arranged on the left-hand side of the step (10) if the extension (4) is rotatable anti-clockwise from its first position into its second position, or arranged on the right-hand half of the step (10) if the extension (4) is rotatable clockwise from its first position into its second position.

## Revendications

1. Dispositif de passage permettant de quitter en sécurité une voie verticale à escalader (échelle 1), pour passer sur une passerelle, le toit d'un bâtiment, une plate-forme ou analogue, ce dispositif comprenant un rail de guidage (2) disposé le long de la voie verticale (échelle 1) et servant à guider un dispositif d'arrêt sur lequel une personne montant l'échelle peut être assurée au moyen d'une ceinture de sécurité, tandis que le rail de guidage (2) comporte des butées (3) sur lesquelles le dispositif d'arrêt prend appui lors d'une chute, caractérisé en ce que le rail de guidage (2) comporte une pièce de prolongement (4) qui lui est reliée d'une manière pivotante, en ce que l'axe de rotation s'étend à une certaine distance à l'arrière du rail de guidage (2) et en ce que, dans une première position, la pièce de prolongement (4) est dans l'alignement du rail de guidage (2), de sorte que le dispositif d'arrêt peut sortir de ce rail de guidage (2) pour passer dans la pièce de prolongement (4), et, dans une seconde position, la pièce de prolongement (4) est décalée par rapport au rail de guidage (2) autour de l'axe de rotation (8).

2. Dispositif de passage suivant la revendication 1, caractérisé en ce qu'il comprend un levier de sécurité (5) qui immobilise automatiquement en rotation la pièce de prolongement (4) dans sa première position et dans sa seconde position.

3. Dispositif de passage suivant la revendication 1 ou 2, caractérisé en ce qu'il comprend, à l'extrémité inférieure de la pièce de prolongement (4), un plateau (7) qui a pour axe l'axe de rotation (8) et dont la surface a une plus grande dimension radiale sur une partie de son pourtour, de telle façon que, dans la première position, il recouvre l'extrémité supérieure du rail de guidage (2).

4. Dispositif de passage suivant l'une des revendications 1 à 3, caractérisé en ce qu'il comprend une plate-forme rabattable (26) qui est disposée sur le barreau supérieur (10) du rail de guidage (2) et dont la largeur correspond approximativement à la moitié de celle du barreau (10), cette plate-forme rabattable (26) étant disposée sur la moitié de gauche du barreau (10) lorsque c'est dans le sens contraire à celui des aiguilles d'une montre que la pièce de prolongement (4) peut pivoter de sa première position à sa seconde position, ou sur la moitié de droite du barreau (10) lorsque c'est dans le sens des aiguilles d'une montre que la pièce de prolongement (4) peut pivoter de sa première position à sa seconde position.
